# FASCICULE DE BREVET EUROPEEN

(11) **EP 3 790 422 B1**
(45) Date de publication et mention de la délivrance du brevet: **11.05.2022**
(21) Numéro de dépôt: 19718900.4
(22) Date de dépôt: 25.04.2019
(51) Int. Cl.: A42B 3/12, A42B 3/14, A42B 3/06

(54) **CASQUE DE PROTECTION COMPORTANT UN SYSTEME MECANIQUE DE REGLAGE DE TAILLE**
SCHUTZHELM MIT MECHANISCHEM GRÖSSENVERSTELLSYSTEM
PROTECTIVE HELMET HAVING A MECHANICAL SIZING ADJUSTMENT SYSTEM

(30) Priorité: 09.05.2018 BE 201805303
(43) Date de publication de la demande: 17.03.2021
(73) Titulaire: ZHEJIANG VISTA SPORTS GOODS CO., LTD., Taizhou, Zhejiang (CN)
(72) Inventeur: NAVARRA, Alvaro, 6150 Anderlues (BE)
(74) Mandataire: Sun, Yiming
(86) Numéro de dépôt international: PCT/EP2019/060620
(87) Numéro de publication internationale: WO 2019/214960

(56) Documents cités:
- US-A1- 2013 312 163
- US-A1- 2016 073 723
- US-A1- 2018 000 186

## Description

### Objet de l'invention

La présente invention se rapporte à un casque de protection, pour une utilisation par exemple dans le domaine du sport, de la sécurité routière ou militaire, présentant une capacité d'absorption des chocs améliorée grâce à un dispositif d'amortissement optimisé. Le casque de protection comprend par ailleurs une amélioration du système d'ajustement du casque à la taille de la tête de l'utilisateur.

### Etat de la technique

Les casques de protection comprennent généralement une structure externe rigide entourant une structure interne d'amortissement, les deux structures étant connectées par des éléments de liaison. Afin d'absorber la force d'impacts et d'amortir les chocs pour limiter leurs transmissions à la tête de l'utilisateur, les deux structures ont souvent la possibilité de coulisser l'une par rapport à l'autre.

La couche interne d'amortissement peut être faite d'un matériau absorbant globalement l'énergie et/ou peut comprendre également des éléments d'amortissement ponctuels ou locaux se déformant sous l'effet d'une force, tels que par exemple des ressorts. Dans certains casques, cette couche interne comprend également des moyens d'ajustement du casque à la taille de la tête de l'utilisateur.

La difficulté est de fournir une structure d'amortissement absorbant à la fois l'énergie d'un impact radial et celle d'un impact tangentiel.

Le document US 2016/073723 A1 divulgue un casque comprenant deux parties coulissant l'une par rapport à l'autre ainsi qu'un moyen de connexion entre les deux parties, associé à un élément pouvant absorber l'énergie grâce à son élasticité, par exemple en procurant une force de ressort ou d'amortissement. Ces moyens de connexion sont des dispositifs pouvant absorber l'énergie grâce à leur élasticité. Lorsqu'une force tangentielle ou oblique est appliquée sur le casque, un mouvement relatif entre les deux parties du casque se produit. L'énergie est absorbée par le moyen de connexion qui se déforme sous l'action de la force appliquée sur le casque. Dans ce document, le dispositif d'amortissement est fixé, collé, ou moulé dans l'une des deux parties radiales du casque, et peut avoir à titre exemplatif une forme de ressort à spirale plate.

Le document US 2017/172242 A1 décrit un casque comprenant une coque externe, une couche d'absorption des chocs à l'intérieur de la coque externe et encore une couche interne disposée à l'intérieur de la couche d'absorption des chocs. La couche interne est configurée pour glisser par rapport à la couche d'absorption des chocs et comprend un certain nombre d'ouvertures avec un déflecteur à l'intérieur de chaque ouverture. Chaque déflecteur comprend un corps relié à la couche d'absorption des chocs, une bordure périphérique connectée à l'ouverture dans laquelle elle est reçue, ainsi qu'un certain nombre de rayons déformables s'étendant entre le corps et la bordure. Le déflecteur permet d'absorber l'énergie du choc reçu sur la coque externe grâce à sa déformation.

Le document GB 2541760 A se rapporte à des systèmes d'absorption d'énergie. Un système d'absorption d'énergie flexible et déformable comprend un corps avec une cellule interne et une cellule externe (par exemple, des anneaux), la cellule interne étant retenue dans la cellule externe par des bandes latérales. La cellule interne comprend un élément en relief (« surplomb ») par rapport à la cellule externe, pouvant s'insérer dans une autre cellule ayant une géométrie rentrante, afin de permettre d'absorber l'énergie d'un choc. Lors de l'impact, le surplomb va être renfoncé dans la cellule interne d'un autre élément pour reprendre l'effort, dissipant de cette manière une partie de l'énergie de l'impact.

Par ailleurs, en ce qui concerne les systèmes d'ajustement de taille du casque sur la tête de l'utilisateur, il existe différents moyens de serrage.

Le document US 2013/283507 A1 divulgue un casque comprenant une coque externe rigide et une structure interne d'ajustement dans laquelle vient s'engager la tête de l'utilisateur. La coque externe et la structure interne sont couplées à l'aide d'un système de câbles ou bandes de serrage. L'utilisateur a la possibilité de régler la taille de la structure interne en modifiant la tension des câbles de serrage disponibles dans le casque, à l'aide d'une roue dentée coopérant avec deux languettes dentées parallèles situées à l'arrière du casque, c'est-à-dire un système pignon-crémaillère.

Le document US 2013/312163 A1 décrit un casque selon le préambule de la revendication 1, avec une structure interne à réglage automatique. La structure interne comprend un panier arrière et un bandeau de tête frontal, ainsi qu'un moyen de mise sous tension du panier et du bandeau autour de la tête d'un utilisateur. Le moyen de mise sous tension comprend un ressort et un câble passant le long du panier et attaché au bandeau, le ressort permettant de tendre le bandeau de tête frontal via le câble.

### Buts de l'invention

La présente invention vise à fournir une solution permettant d'améliorer l'amortissement des petits chocs reçus par un casque de protection, amenant à repositionner constamment le casque à sa position initiale d'équilibre sur la tête.

Un autre but poursuivi par l'invention est de fournir une solution permettant une grande plage de réglage du casque et d'adaptation à tous types de tête ou morphologie, offrant ainsi un confort maximum.

En particulier, l'invention vise à permettre un réglage aisé lorsque le casque est déjà positionné sur la tête de l'utilisateur.

L'invention vise encore à améliorer la ventilation du casque par le fait que le système de réglage est « flottant », c'est-à-dire attaché uniquement en certains points.

### Principaux éléments caractéristiques de l'invention

La présente invention se rapporte à un casque de protection selon la revendication 1 comprenant :
- une coque rigide externe ;
- une structure interne située à l'intérieur de la coque rigide externe et ajustable à la tête d'un utilisateur, ladite structure interne comprenant un panier et un bandeau, le panier et le bandeau étant destinés à être positionnés respectivement à l'arrière et à l'avant de la tête, et au moins deux moyens d'amortissements distincts solidaires du bandeau ;
- des moyens d'ajustement de la structure interne ;
caractérisé en ce que les moyens d'amortissement sont des disques de déplacement comprenant chacun :
- un anneau externe ;
- une « bille » ou tenon central ;
- une pluralité de bras déformables dont les deux extrémités relient substantiellement tangentiellement l'anneau externe et de manière radiale la bille centrale ;
les bras déformables ayant une longueur d'au moins 1,5 fois le rayon de l'anneau externe de sorte à pouvoir former par déformation une structure conique et élastique dont la bille centrale est localisée au sommet et est en contact avec la coque rigide externe,
et en ce que les disques de déplacement sont en outre solidarisés à la face interne de la coque rigide externe, de sorte qu'en position statique la structure interne est séparée de la coque rigide externe par un intervalle.

Selon des formes d'exécution préférées de l'invention, le casque de protection comprend en outre une des caractéristiques suivantes, ou une combinaison appropriée de plusieurs de ces caractéristiques :
- les moyens d'ajustement de la structure interne comprennent :
   ∘ un système pignon-crémaillère solidaire du panier et comprenant une roulette de serrage et une languette coulissante dentée ;
   ∘ un câble de serrage prolongeant ledit bandeau de la structure interne au niveau d'une première extrémité et se terminant à une seconde extrémité par la languette coulissante dentée ;
   ∘ la roulette de serrage étant apte à coopérer avec la languette coulissante dentée de sorte à raccourcir/tendre ou à allonger/détendre le câble de serrage pour augmenter le volume disponible entre le bandeau et le panier de la structure interne ;
- le bandeau comporte au moins une partie azimutale par rapport au casque munie latéralement de chaque côté de la partie frontale du casque d'au moins un disque de déplacement ;
- le bandeau comporte en outre une partie méridienne par rapport au casque munie d'au moins un disque de déplacement ;
- la coque rigide externe est réalisée sous forme d'une couche externe réalisée dans un matériau rigide, tel que l'acrylonitrile butadiène styrène (ABS) ou le polycarbonate (PC), surmontant une couche absorbante, réalisée par exemple en polystyrène expansé (PSE) ou polypropylène expansé (PPE) ;
- la structure interne est réalisée en polyamide (PA) ;
- les disques de déplacement sont réalisés en matière plastique rigide et sont moulés par injection ou par impression 3D en une seule pièce ;
- les disques de déplacement sont réalisés dans la même matière que le bandeau, leur forme leur conférant leur élasticité ;
- les moyens d'ajustement de la structure interne comportent deux câbles de serrage, chacun relié respectivement à une extrémité du bandeau et ensemble à la languette coulissante dentée, les deux câbles de serrage étant disposés symétriquement de chaque côté du panier, grâce à des ponts de passage de câble.

### Brève description des figures

La figure 1 représente schématiquement une première vue d'un exemple de casque de protection selon la présente invention.
La figure 2 représente schématiquement une autre vue d'un exemple de casque de protection selon la présente invention.
La figure 3 représente schématiquement une vue en coupe du casque de protection selon la figure 1.
La figure 4 représente schématiquement une vue en coupe du casque de protection, réalisée selon un plan perpendiculaire au plan de coupe de la figure 3
La figure 5 représente schématiquement une vue de la structure interne du casque de protection selon l'invention.
La figure 6 représente un exemple de moyen d'amortissement du casque de protection selon la présente invention.
La figure 7 représente un exemple pour la roulette de serrage et pour la languette coulissante dentée de la structure interne du casque de protection selon la présente invention.

### Description d'une forme d'exécution préférée de l'invention

Une forme d'exécution du casque de protection 1 préconisé par la présente invention est représentée sur les figures 1 à 5. Le casque 1 comprend une coque externe rigide 2, soit pleine, soit présentant des orifices de ventilation, réalisée par exemple sous forme d'une couche externe réalisée dans un matériau rigide, tel que l'acrylonitrile butadiène styrène (ABS), le polycarbonate (PC), etc. et une couche absorbante en polystyrène expansé (PSE), polypropylène expansé (PPE), etc. Une structure interne 3 venant directement en contact avec la tête de l'utilisateur est positionnée radialement à l'intérieur de la coque externe 2. Cette structure interne 3, réalisée par exemple en polyamide (PA), est ajustable à la taille de la tête de l'utilisateur, grâce à des moyens d'ajustement localisés en partie à l'extérieur de la coque externe 2, au sommet du casque de protection 1 (voir ci-après). La coque externe 2 et la structure interne 3 peuvent se mouvoir l'une par rapport à l'autre, de sorte qu'un impact sur la coque externe ne soit transmis à la tête de l'utilisateur que de manière limitée. En effet, si un choc est appliqué au casque de protection, la force de ce choc sera en partie absorbée par le mouvement relatif de la coque externe 2 par rapport à la structure interne 3.

Comme représenté sur les figures 4 et 5, la structure interne 3 comprend un panier 4, un bandeau 5 et une pluralité (au moins trois) de moyens distincts d'amortissement 6. Le bandeau 5 et le panier 4 viennent entourer la tête de l'utilisateur lors du port du casque 1, respectivement à l'arrière et sur le devant de la tête. Ainsi, le volume laissé disponible pour la tête est rendu variable grâce aux moyens d'ajustement de la structure interne. Ces moyens d'ajustement comprennent un ou plusieurs câbles de serrage 12, une roue dentée 10 et une languette coulissante dentée 11 coopérant avec la roue dentée 10, constituant un système pignon-crémaillère (la languette coulissante coulisse dans une structure solidaire du panier). Le câble de serrage 12 est relié, à l'une de ses extrémités, au bandeau 5 et à l'autre de ses extrémités, à la languette coulissante dentée 11. La languette dentée 11 coopère avec la roulette dentée 10 de sorte que l'utilisateur peut tendre ou détendre le câble 12 en tournant la roulette dentée 10 vers la droite ou vers la gauche, ce qui va, de cette manière, déplacer la languette coulissante dentée 11. De cette façon, on peut augmenter ou diminuer le périmètre du bandeau 5. De plus, les câbles de serrage 12, dans l'exemple au nombre de deux, se déplacent de manière symétrique et dans la même direction.

Par ailleurs, les câbles de serrage 12 sont reliés coulissants au panier 4 par des ponts de passage 13, ouverts ou fermés. Le panier 4 permet donc le passage des câbles de serrage 12 et regroupe les composants mécaniques (système pignon-crémaillère 10, 11)

Avantageusement, la roue dentée 10 et la languette associée 11 sont situées sur la coque externe 2, au sommet du casque de protection 1. Le positionnement ou le passage de ces éléments sur la face externe du casque sont possibles grâce à des ouvertures pratiquées dans la coque externe 2. De cette manière, l'utilisateur peut modifier aisément la taille du casque de protection lorsque ce dernier est déjà sur sa tête, ce qui facilite grandement l'ajustement de la structure interne à la taille de la tête de l'utilisateur.

Le système de réglage peut être déplacé, dans son entièreté, d'avant en arrière par une manipulation externe au casque. Le déplacement du système de réglage positionné de manière externe permet une manipulation de celui-ci, casque porté sur la tête, afin de positionner le panier dans sa position la plus confortable.

D'autre part, le bandeau 5 de la structure interne comprend, outre le câble de serrage 12, des moyens d'amortissement 6. Avantageusement, le bandeau 5 possède une partie azimutale 15 et une partie méridienne 16 pour bien enserrer la tête. Comme montré sur la figure 6, ceux-ci sont formés de préférence par un disque comprenant un anneau externe 7 reliant une bille ou tenon ou tige central 9, assurant un certain relief à la partie centrale du disque, à l'aide d'une pluralité de bras de liaison 8. Plus précisément, les bras de liaison 8 ont leur première extrémité reliant l'anneau externe 7 de manière substantiellement tangentielle, et leur seconde extrémité reliant la bille centrale 9 de manière radiale. De cette façon, les bras déformables 8 ont une longueur supérieure à la longueur du rayon de l'anneau 7, et préférentiellement ont une longueur d'au moins 1,5 fois, et de préférence d'au moins 2 fois, celle du rayon de l'anneau 7. Alternativement, il peut n'y avoir qu'un seul bras de liaison 8 sous forme d'une spirale d'Archimède. De cette manière, et grâce à la forme du (des) bras de liaison 8, les moyens d'amortissement 6 ont la capacité de se déformer orthogonalement par rapport à l'anneau 7 pour former une structure tridimensionnelle se rapprochant d'un cône, avec la bille centrale 9 se situant au sommet de celui-ci.

Comme le montre la figure 6, cette structure permet, une fois que la bille centrale 9 est écartée du plan de l'anneau 7, un retour élastique de celle-ci dans ledit plan. Ainsi, comme le montre la figure 3, le taillant 3 selon la présente invention est prévu pour être à une distance 14 de quelques millimètres de la face interne de la coque rigide externe 2. Comme la bille centrale 9 est solidaire de cette face interne, dans le casque en position statique, le disque d'amortissement ou de déplacement 6 est en position plus ou moins « conique », la force de rappel de l'élément 6 compensant la traction de la coque rigide externe 2 sur la bille 9.

Dans la structure interne du casque, les moyens d'amortissement 6 sont situés de sorte que chaque bille 9 puisse être connectée avec la face interne de la coque rigide externe 2. Quand un impact se produit sur le casque de manière radiale, le moyen d'amortissement 6 aura tendance à être aplati par la compression, la bille centrale 9 se trouvant alors dans le même plan que l'anneau externe 7, absorbant une partie de l'énergie de la force appliquée. L'amortissement des chocs tangentiels est bien sûr également effectué par les disques d'amortissement 6. Ainsi, lors d'un impact, les disques d'amortissement 6, et donc la structure interne d'ajustement 3, peuvent se déplacer dans toutes les directions (c'est-à-dire radiale et tangentielle), en suivant le mouvement de la tête, *indépendamment* de la partie rigide externe du casque 2.

Lorsque le casque est ajusté sur la tête de l'utilisateur :
- en position statique, les disques de déplacement 6 fixés ponctuellement sur le casque permettent de conserver un espace entre le casque et le bandeau afin de permettre un passage d'air et d'améliorer la ventilation du casque. Du fait de sa géométrie, chaque disque de déplacement 6 peut fortement s'étirer (lors du déplacement normal à la surface interne du casque) afin de s'adapter au mieux aux différentes tailles de têtes et morphologies (tête de type européen, asiatique, etc.) ;
- en utilisation dynamique, les disques de déplacement 6 permettent un léger mouvement multidirectionnel du casque indépendamment du mouvement de la tête afin de permettre au casque de revenir automatiquement à sa position initiale d'équilibre lors de petits impacts (par exemple, branches en forêt en utilisation « mountain bike »)

### Liste des symboles de référence

1. Casque de protection
2. Coque rigide externe
3. Structure interne (taillant)
4. Panier
5. Bandeau
6. Elément d'amortissement (disque de déplacement)
7. Anneau externe de l'élément d'amortissement
8. Bras déformable de l'élément d'amortissement
9. « Bille » centrale de l'élément d'amortissement
10. Roulette de serrage dentée
11. Languette coulissante dentée
12. Câble de serrage
13. Pont de passage de câble
14. Intervalle entre taillant et coque rigide externe
15. Partie azimutale du bandeau
16. Partie méridienne du bandeau

## Revendications

1. Casque de protection (1) comprenant :
- une coque rigide externe (2) ;
- une structure interne (3) située à l'intérieur de la coque rigide externe (2) et ajustable à la tête d'un utilisateur, ladite structure interne (3) comprenant un panier (4) et un bandeau (5), le panier (4) et le bandeau (5) étant destinés à être positionnés respectivement à l'arrière et à l'avant de la tête, le casque de protection étant **caractérisé en ce que** la structure interne comprend également au moins deux moyens d'amortissements (6) distincts solidaires du bandeau (5) ;
et **en ce qu'**il comprend aussi :
- des moyens d'ajustement de la structure interne (3) ;
les moyens d'amortissement étant des disques de déplacement (6) comprenant chacun :
- un anneau externe (7) ;
- une « bille » ou tenon central (9) ;
- une pluralité de bras déformables (8) dont les deux extrémités relient substantiellement tangentiellement l'anneau externe (7) et de manière radiale la bille centrale (9) ;
les bras déformables (8) ayant une longueur d'au moins 1,5 fois le rayon de l'anneau externe (7) de sorte à pouvoir former par déformation une structure conique et élastique dont la bille centrale (9) est localisée au sommet et est en contact avec la coque rigide externe (2),
et **en ce que** les disques de déplacement (6) sont en outre solidarisés à la face interne de la coque rigide externe (2), de sorte qu'en position statique la structure interne (3) est séparée de la coque rigide externe (2) par un intervalle (14).

2. Casque de protection (1) selon la revendication 1, **caractérisé en ce que** les moyens d'ajustement de la structure interne (3) comprennent :
- un système pignon-crémaillère (10, 11) solidaire du panier (4) et comprenant une roulette de serrage (10) et une languette coulissante dentée (11) ;
- un câble de serrage (12) prolongeant ledit bandeau (5) de la structure interne (3) au niveau d'une première extrémité et se terminant à une seconde extrémité par la languette coulissante dentée (11) ;
- la roulette de serrage (10) étant apte à coopérer avec la languette coulissante dentée (11) de sorte à raccourcir/tendre ou à allonger/détendre le câble de serrage (12) pour augmenter le volume disponible entre le bandeau (5) et le panier (4) de la structure interne (3).

3. Casque de protection (1) selon la revendication 1, **caractérisé en ce que** le bandeau (5) comporte au moins une partie azimutale par rapport au casque munie latéralement de chaque côté de la partie frontale du casque d'au moins un disque de déplacement (6).

4. Casque de protection (1) selon la revendication 3, **caractérisé en ce que** le bandeau (5) comporte en outre une partie méridienne par rapport au casque munie d'au moins un disque de déplacement (6).

5. Casque de protection selon la revendication 1, **caractérisé en ce que** la coque rigide externe (2) est réalisée sous forme d'une couche externe réalisée dans un matériau rigide, tel que l'acrylonitrile butadiène styrène (ABS) ou le polycarbonate (PC), surmontant une couche absorbante, réalisée par exemple en polystyrène expansé (PSE) ou polypropylène expansé (PPE).

6. Casque de protection selon la revendication 1, **caractérisé en ce que** la structure interne (3) est réalisée en polyamide (PA).

7. Casque de protection (1) selon la revendication 1, **caractérisé en ce que** les disques de déplacement (6) sont réalisés en matière plastique rigide et sont moulés par injection ou par impression 3D en une seule pièce.

8. Casque de protection (1) selon la revendication 7, **caractérisé en ce que** les disques de déplacement (6) sont réalisés dans la même matière que le bandeau (5), leur forme leur conférant leur élasticité.

9. Casque de protection (1) selon la revendication 2, **caractérisé en ce que** les moyens d'ajustement de la structure interne (3) comportent deux câbles de serrage (12), chacun relié respectivement à une extrémité du bandeau (5) et ensemble à la languette coulissante dentée (11), les deux câbles de serrage (12) étant disposés symétriquement de chaque côté du panier (4), grâce à des ponts de passage de câble (13).

10. Casque de protection (1) selon la revendication 2, **caractérisé en ce que** le système pignon-crémaillère (10, 11) pour le réglage de la structure interne par l'utilisateur, est situé sur la face externe de la coque rigide (2) du casque (1) et donc accessible à l'utilisateur une fois le casque (1) posé sur sa tête, grâce à des orifices prévus dans la coque rigide externe (2) pour le passage du panier (4) et des câbles de serrage (12) de l'intérieur à l'extérieur du casque (1) et grâce à une forme sigmoïde du panier (4).

## Patentansprüche

1. Schutzhelm (1), welcher umfasst:
- eine äußere starre Schale (2);
- eine innere Struktur (3), die sich im Inneren der äußeren starren Schale (2) befindet und an den Kopf eines Benutzers anpassbar ist, wobei die innere Struktur (3) einen Korb (4) und ein Band (5) umfasst, wobei der Korb (4) und das Band (5) dazu bestimmt sind, hinten bzw. vorn am Kopf positioniert zu werden,
wobei der Schutzhelm **dadurch gekennzeichnet ist, dass** die innere Struktur außerdem wenigstens zwei verschiedene Dämpfungsmittel (6) umfasst, die mit dem Band (5) fest verbunden sind;
und dadurch, dass er außerdem umfasst:
- Mittel zur Verstellung der inneren Struktur (3);
wobei die Dämpfungsmittel Bewegungsscheiben (6) sind, die jeweils umfassen:
- einen äußeren Ring (7);
- eine zentrale "Kugel" oder einen zentralen Zapfen (9);
- mehrere verformbare Arme (8), deren zwei Enden den äußeren Ring (7) im Wesentlichen tangential und auf eine radiale Weise mit der zentralen Kugel (9) verbinden;
wobei die verformbaren Arme (8) eine Länge aufweisen, die mindestens des 1,5-Fache des Radius des äußeren Ringes (7) beträgt, so dass sie durch Verformung eine konische und elastische Struktur bilden können, bei der die zentrale Kugel (9) am Scheitelpunkt angeordnet ist und sich mit der äußeren starren Schale (2) in Kontakt befindet,
und dadurch, dass die Bewegungsscheiben (6) außerdem mit der Innenseite der äußeren starren Schale (2) fest verbunden sind, so dass in einer statischen Position die innere Struktur (3) von der äußeren starren Schale (2) durch einen Zwischenraum (14) getrennt ist.

2. Schutzhelm (1) nach Anspruch 1, **dadurch gekennzeichnet, dass** die Mittel zur Verstellung der inneren Struktur (3) umfassen:
- ein Ritzel-Zahnstangen-System (10, 11), das mit dem Korb (4) fest verbunden ist und eine Spannrolle (10) und eine gezahnte Schiebezunge (11) umfasst;
- eine Spannschnur (12), die das Band (5) der inneren Struktur (3) an einem ersten Ende verlängert und an einem zweiten Ende in der gezahnten Schiebezunge (11) endet;
- wobei die Spannrolle (10) geeignet ist, mit der gezahnten Schiebezunge (11) so zusammenzuwirken, dass die Spannschnur (12) verkürzt/gespannt oder verlängert/entspannt wird, um das verfügbare Volumen zwischen dem Band (5) und dem Kor (4) der inneren Struktur (3) zu vergrößern.

3. Schutzhelm (1) nach Anspruch 1, **dadurch gekennzeichnet, dass** das Band (5) wenigstens einen azimutalen Teil in Bezug auf den Helm aufweist, der seitlich beiderseits des frontalen Teils des Helms mit wenigstens einer Bewegungsscheibe (6) versehen ist.

4. Schutzhelm (1) nach Anspruch 3, **dadurch gekennzeichnet, dass** das Band (5) außerdem einen meridionalen Teil in Bezug auf den Helm aufweist, der mit wenigstens einer Bewegungsscheibe (6) versehen ist.

5. Schutzhelm nach Anspruch 1, **dadurch gekennzeichnet, dass** die äußere starre Schale (2) in Form einer aus einem starren Material, wie etwa AcrylnitrilButadien-Styrol (ABS) oder Polycarbonat (PC), hergestellten äußeren Schicht ausgebildet ist, die eine absorbierende Schicht überlagert, die zum Beispiel aus geschäumtem Polystyrol (EPS) oder geschäumtem Polypropylen (EPP) hergestellt ist.

6. Schutzhelm nach Anspruch 1, **dadurch gekennzeichnet, dass** die innere Struktur (3) aus Polyamid (PA) hergestellt ist.

7. Schutzhelm (1) nach Anspruch 1, **dadurch gekennzeichnet, dass** die Bewegungsscheiben (6) aus starrem Kunststoff ausgebildet sind und durch Spritzgießen oder durch 3D-Druck in einem Stück hergestellt sind.

8. Schutzhelm (1) nach Anspruch 7, **dadurch gekennzeichnet, dass** die Bewegungsscheiben (6) aus demselben Material wie das Band (5) hergestellt sind, wobei ihre Form ihnen ihre Elastizität verleiht.

9. Schutzhelm (1) nach Anspruch 2, **dadurch gekennzeichnet, dass** die Mittel zur Verstellung der inneren Struktur (3) zwei Spannschnüre (12) aufweisen, die jeweils mit einem Ende des Bandes (5) und zusammen mit der gezahnten Schiebezunge (11) verbunden sind, wobei die zwei Spannschnüre (12) mithilfe von Schnurdurchführungs-Brücken (13) symmetrisch beiderseits des Korbes (4) angeordnet sind.

10. Schutzhelm (1) nach Anspruch 2, **dadurch gekennzeichnet, dass** sich das Ritzel-Zahnstangen-System (10, 11) zur Verstellung der inneren Struktur durch den Benutzer auf der Außenseite der starren Schale (2) des Helms (1) befindet und somit für den Benutzer, nachdem er den Helm (1) aufgesetzt hat, zugänglich ist, und zwar dank Öffnungen, die in der äußeren starren Schale (2) für die Durchführung des Korbes (4) und der Spannschnüre (12) von der Innenseite zur Außenseite des Helms (1) vorgesehen sind, und dank einer sigmoiden Form des Korbes (4).

## Claims

1. A protective helmet (1) comprising:
- a rigid outer shell (2);
- an inner structure (3) located inside the rigid outer shell (2) and adjustable to the head of a user, said inner structure (3) comprising a basket (4) and a band (5), the basket (4) and the band (5) being intended to be positioned respectively at the back and at the front of the head, the protective helmet being **characterized in that** the inner structure also comprises at least two separate shock-absorbing means (6) secured to the band (5);
and **in that** it also comprises:
- adjusting means of the inner structure (3);
the shock-absorbing means being displacement discs (6)
each comprising:
- an outer ring (7);
- a central "bead" or tenon (9);
- a plurality of deformable arms (8), the two ends of which substantially tangentially connect the outer ring (7) and radially connect the central bead (9);
the deformable arms (8) having a length of at least 1.5 times the radius of the outer ring (7) so as to be able to form, by deformation, a conical and elastic structure, the central bead (9) of which is located at the top and is in contact with the rigid outer shell (2),
and **in that** the displacement discs (6) are further secured to the inner face of the rigid outer shell (2), such that in static position, the inner structure (3) is separated from the rigid outer shell (2) by an interval (14).

2. The protective helmet (1) according to Claim 1, **characterized in that** the means for adjusting the inner structure (3) comprise:
- a pinion-rack system (10, 11) secured to the basket (4) and comprising a tightening wheel (10) and a toothed sliding tab (11);
- a tightening cable (12) extending said band (5) of the inner structure (3) at a first end and terminating at a second end by the toothed sliding tab (11);
- the tightening wheel (10) being able to cooperate with the toothed sliding tab (11) so as to shorten/tension or to lengthen/relax the tightening cable (12) to increase the available space between the band (5) and the basket (4) of the inner structure (3).

3. The protective helmet (1) according to Claim 1, **characterized in that** the band (5) comprises at least one azimuthal part relative to the helmet laterally provided on each side of the frontal part of the helmet with at least one displacement disc (6).

4. The protective helmet (1) according to Claim 3, **characterized in that** the band (5) further comprises a meridian part relative to the helmet provided with at least one displacement disc (6).

5. The protective helmet according to Claim 1, **characterized in that** the rigid outer shell (2) is made in the form of an outer layer made from a rigid material, such as acrylonitrile butadiene styrene (ABS) or polycarbonate (PC), topping an absorbent layer made for example from expanded polystyrene (EPS) or expanded polypropylene (EPP).

6. The protective helmet according to Claim 1, **characterized in that** the inner structure (3) is made from polyamide (PA).

7. The protective helmet (1) according to Claim 1, **characterized in that** the displacement discs (6) are made from rigid plastic material and are moulded by injection or by 3D printing in a single piece.

8. The protective helmet (1) according to Claim 7, **characterized in that** the displacement discs (6) are made from the same material as the band (5), their shape giving them their elasticity.

9. The protective helmet (1) according to Claim 2, **characterized in that** the adjusting means of the inner structure (3) comprise two tightening cables (12), each respectively connected to one end of the band (5) and together to the toothed sliding tab (11), the two tightening cables (12) being arranged symmetrically on each side of the basket (4), owing to cable passage bridges (13).

10. The protective helmet (1) according to Claim 2, **characterized in that** the pinion-rack system (10, 11) for the adjustment of the inner structure by the user is situated on the outer face of the rigid shell (2) of the helmet (1) and therefore accessible to the user once the helmet (1) is placed on his head, owing to apertures provided in the rigid outer shell (2) for the passage of the basket (4) and tightening cables (12) from the inside to the outside of the helmet (1) and owing to a sigmoid shape of the basket (4).
